# EUROPÄISCHE PATENTSCHRIFT

(11) **EP 2 208 833 B1**
(45) Veröffentlichungstag und Bekanntmachung des Hinweises auf die Patenterteilung: **03.09.2014**
(21) Anmeldenummer: 10150421.5
(22) Anmeldetag: 11.01.2010
(51) Int. Cl.: E04B 2/16

(54) **Mauerstein aus Porenbeton**
Masonry made of porous concrete
Pierre taillée en béton poreux

(30) Priorität: 17.01.2009 DE 202009000561 U
(43) Veröffentlichungstag der Anmeldung: 21.07.2010
(73) Patentinhaber: Greisel Bauelemente GmbH, 91555 Feuchtwangen (DE)
(72) Erfinder: Liebert, Manfred, 86485, Biberbach (DE)
(74) Vertreter: Hübner, Gerd

(56) Entgegenhaltungen:
- DE-A1- 4 432 387
- DE-B1- 1 771 853
- DE-U1- 29 618 705

## Beschreibung

Die Erfindung betrifft einen Mauerstein aus Porenbeton.

Derartige Mauersteine sind grundsätzlich seit langem bekannt. Sie zeichnen sich durch einen materialeinheitlichen Aufbau aus einem tragenden Betonmaterial aus, dass mit in der Regel feinen Poren innig durchsetzt ist. Durch diese Lufteinschlüsse weist ein solcher Porenbetonstein bereits an sich ein gutes Wärmedämmvermögen auf.

An Mauerbaustoffe insbesondere für den Wohnhausbau werden nun zunehmend anspruchsvollere Anforderungen gestellt. So soll die klassische massive Bauweise mit einer hohen Belastbarkeit des Mauerwerks und einem ausgezeichneten Brand- und Lärmschutzverhalten bei möglichst geringen Wanddicken realisierbar sein. Dabei soll eine möglichst hohe Wärmedämmung erreicht werden. Optimaler Weise soll der Wärmedurchgang durch die Wand so niedrig gehalten werden, dass hohe Standards, wie sie beispielsweise für den Bau eines sogenannten Passivhauses gefordert werden, eingehalten sind. Eine schnelle und unkomplizierte Verarbeitung in handwerklich fachgerechter Ausführung soll ferner unterstützt werden. Schließlich soll der Mauerstein baubiologisch unbedenklich sein und eine gute Recycling-Fähigkeit zeigen.

Davon ausgehend liegt der Erfindung die Aufgabe zugrunde, den klassischen Mauerstein aus Porenbeton ohne besonderen Herstellungsmehraufwand unter Beachtung der vorstehend aufgezeigten Randbedingungen wärmedämmtechnisch zu verbessern.

Diese Aufgabe wird durch einen Porenbeton-Mauerstein mit den im Kennzeichnungsteil des Anspruches 1 angegebenen Merkmalen gelöst.

Demnach ist eine Zonenaufteilung in Wärmedurchgangsrichtung für den Stein vorgesehen mit
- einer inneren Tragzone,
- einer sich daran anschließenden Wärmedämmzone, in der der Mauerstein mit mehreren quer zur Wärmedurchgangsrichtung verlaufenden Reihen vertikaler Dämmbohrungen mit einem Durchmesser von unter 1 cm versehen ist, und
- einer äußeren Bewitterungszone.

Durch diese Zonenaufteilung, die lediglich durch das einfache Einbringen von Dämmbohrungen in der Wärmedämmzone geschaffen wird, werden die oben erwähnten, teilweise einander widersprechenden Randbedingungen erfüllt. So sorgt die Tragzone für eine ausreichende statische Festigkeit des Mauersteins. Die anschließende Wärmedämmzone verbessert aufgrund der eingebrachten Dämmbohrungen das Dämmverhalten des Steins erheblich. Das Einbringen von Luftkanälen in Mauersteinen ist zwar bereits aus der Ziegelindustrie bekannt, jedoch werden dort relativ grobe und im Wesentlichen gleichmäßig über den Mauerstein in seiner Wärmedurchgangsrichtung verteilte Lochbilder verwendet. Der erfindungsgemäße Mauerstein setzt demgegenüber gezielt in der Wärmedämmzone filigrane, nachträglich einzubringende Bohrungen ein.

Um den Mauerstein auch auf der Außenseite ausreichend, insbesondere gegen Witterungseinflüsse zu schützen, ist die äußere Bewitterungszone vorgesehen.

Insgesamt bleibt der erfindungsgemäße Mauerstein materialeinheitlich aus Porenbeton, so dass er baubiologisch unbedenklich und gut recycelbar ist. Seine schnelle und unkomplizierte Verarbeitung in handwerklich fachgerechter Ausführung ist problemlos weiterhin möglich.

In den abhängigen Ansprüchen sind bevorzugte Ausführungsformen des Mauersteins angegeben, deren Merkmale, Einzelheiten und Vorteile aus der nachfolgenden Beschreibung von Ausführungsbeispielen anhand der beigefügten Zeichnungen klar werden. Es zeigen:
- Fig. 1 und 2: Draufsichten auf Mauersteine in zwei unterschiedlichen Ausführungsformen.

Der in den beiden Zeichnungen dargestellte Mauerstein besteht aus üblichem Porenbeton und ist in seinem Grundaufbau quaderförmig mit einer Innenseite 1, einer Außenseite 2, der (nicht erkennbaren) Grundfläche, einer Deckfläche 3 und den beiden seitlichen Fugenflächen 4, 5. Letztere sind mittig mit einer vertikal durchgehenden, im Horizontalschnitt halbkreisförmigen Mörtelnut 6 sowie einem nut- und federartigen Passsystem mit im Horizontalschnitt trapezförmigen, vertikal durchgehenden Stegvorsprüngen 7 und korrespondierenden Ausnehmungen 8 versehen.

In Wärmedurchgangsrichtung 9 sind eine innere Tragzone 10, eine sich daran anschließende Wärmedämmzone 11 und eine äußere Bewitterungszone 12 vorgesehen.

Die Tragzone 10 weist eine Dicke d_{T} von mindestens 50 % der Dicke d des Mauersteins auf. Die anschließende Wärmedämmzone 11 liegt bei einer Dicke d_{W} im Bereich zwischen 15 % und 20 % der Dicke d des Mauersteins, für die Bewitterungszone 12 bleibt eine Dicke von d_{B} zwischen 20 % und 25 % der Dicke d des Mauersteins. Konkrete Dickenangaben sind in der am Ende der Beschreibung des Ausführungsbeispieles zu findenden Dimensionstabelle angegeben.

In der Tragzone sind mehrere Reihen vertikal durchgehender Dämmbohrungen 13 vorgesehen. Ihr Durchmesser liegt in der Größenordnung zwischen 5 mm und 10 mm. Sie sind in einem gleichmäßigen Rastermittenabstand a_{R} von 10 mm bis 20 mm in einer Reihe angeordnet, ihr Mittenabstand a_{M} von Reihe zu Reihe liegt im gleichen Größenbereich.

Bei beiden Ausführungsformen liegen die einzelnen Dämmbohrungen 13 in einer Reihe jeweils mittig versetzt zu den Dämmbohrungen 13 der benachbarten Reihe.

Der in Figur 1 gezeigte Mauerstein weist Dämmbohrungen mit einem geringeren Durchmesser von 6 mm auf. Es sind 178 Bohrungen gezeigt, die in fünf Reihen angeordnet sind. Bei Einbringung von lediglich vier Reihen sind 142 Bohrungen vorhanden.

Der Mauerstein gemäß Figur 2 weist Dämmbohrungen 13 mit einem größeren Durchmesser von 8 mm auf, die in vier Reihen zu 118 Bohrungen angeordnet sind. Bei Verwendung von nur drei Reihen sind 87 Dämmbohrungen 13 eingebracht.

Die folgende Dimensionstabelle gibt die konkreten Maße der gezeigten Mauersteine gemäß Figuren 1 und 2 an.

**Dimensionstabelle**

| | **Fig. 1** | **Fig. 2** |
|---|---|---|
| 1 | 624 mm | 624 mm |
| d | 300 mm | 300 mm |
| d_{T} | 175 mm | 175 mm |
| d_{W} | 56 mm | 53 mm |
| d_{B} | 69 mm | 72 mm |
| a_{R} | 15 mm | 18 mm |
| a_{M} | 12,5 mm | 15 mm |

## Patentansprüche

1. Mauerstein aus Porenbeton, **gekennzeichnet durch** eine Zonenaufteilung in Wärmdurchgängsrichtung (9) mit
- einer inneren Tragzone (10),
- einer sich daran anschließenden Wärmedämmzone (11), in der der Mauerstein mit mehreren quer zur Wärmedurchgangsrichtung (9) verlaufenden Reihen vertikaler Dämmbohrungen (13) mit einem Durchmesser von unter 1 cm versehen ist, und
- einer äußeren Bewitterungszone (12).

2. Mauerstein nach Anspruch 1, **dadurch gekennzeichnet, dass** die innere Tragzone (10) mindestens 50 % der Dicke (d) des Mauersteins einnimmt.

3. Mauerstein nach Anspruch 1 oder 2, **dadurch gekennzeichnet, dass** die Wärmedämmzone (11) zwischen 15 % und 20% der Dicke (d) des Mauersteins einnimmt.

4. Mauerstein nach einem der vorgenannten Ansprüche, **dadurch gekennzeichnet, dass** die Bewitterungszone (12) zwischen 20 % und 25% der Dicke (d) des Mauersteins einnimmt.

5. Mauerstein nach einem der vorgenannten Ansprüche, **dadurch gekennzeichnet, dass** die Dämmbohrungen (13) einen Durchmesser von 5 mm bis 10 mm aufweisen.

6. Mauerstein nach einem der vorgenannten Ansprüche, **dadurch gekennzeichnet, dass** die Dämmbohrungen (13) in einem gleichmäßigen Rastermittenabstand (a_{R}) von 10 mm bis 20 mm in einer Reihe angeordnet sind.

7. Mauerstein nach einem der vorgenannten Ansprüche, **dadurch gekennzeichnet, dass** die Dämmbohrungen (13) quer zur Wärmedurchgangsrichtung (9) von Reihe zu Reihe versetzt zueinander angeordnet sind.

8. Mauerstein nach einem der vorgenannten Ansprüche, **dadurch gekennzeichnet, dass** der Mittenabstand (aM) der Dämmbohrungen (13) zwischen zwei benachbarten Reihen 10 mm bis 20 mm beträgt.

9. Mauerstein nach einem der vorgenannten Ansprüche, **dadurch gekennzeichnet, dass** die Dämmbohrungen (13) vertikal durchgehend angelegt sind.

## Claims

1. Brick of porous concrete, **characterized by**
a division into zones in the direction of heat flow (9), the zones comprising
- an inner base zone (10);
- a thermal insulation zone (11) adjoining said inner base zone (10) in which the brick is provided with a number of rows of vertical insulation bores (13) which extend transversely to the direction of heat flow (9) and have a diameter of less than 1 cm; and
- an outer weathering zone (12).

2. Brick according to claim 1, **characterized in that** the inner base zone (10) makes up at least 50% of the thickness (d) of the brick.

3. Brick according to claim 1 or 2, **characterized in that** the thermal insulation zone (11) makes up between 15% and 20% of the thickness (d) of the brick.

4. Brick according to one of the preceding claims, **characterized in that** the weathering zone (12) makes up between 20% and 25% of the thickness (d) of the brick.

5. Brick according to one of the preceding claims, **characterized in that** the insulation bores (13) have a diameter of 5 mm to 10 mm.

6. Brick according to one of the preceding claims, **characterized in that** the insulation bores (13) are arranged in a row at a uniform grid spacing (a_{R}) of 10 mm to 20 mm.

7. Brick according to one of the preceding claims, **characterized in that** the insulation bores (13) are arranged in rows that are staggered relative to each other in a direction transverse to the direction of heat flow (9).

8. Brick according to one of the preceding claims, **characterized in that** the centre-to-centre distance (a_{M})of the insulation bores (13) between two adjacent rows amounts to 10 mm to 20 mm.

9. Brick according to one of the preceding claims, **characterized in that** the insulation bores (13) are configured in a vertically continuous manner.

## Revendications

1. Pierre taillée en béton poreux, **caractérisée par**
une répartition en zones dans la direction du transfert de chaleur (9) comprenant
- une zone support (10) interne,
- une zone thermo-isolante (11), lui étant adjacente, dans laquelle la pierre taillée est munie de plusieurs rangées de trous d'isolation (13) verticaux, s'étendant perpendiculairement par rapport à la direction du transfert de chaleur (9), ayant un diamètre inférieur à 1 cm, et
- une zone externe exposée aux intempéries (12).

2. Pierre taillée selon la revendication 1, **caractérisée en ce que** la zone support (10) prend en compte au moins 50 % de l'épaisseur (d) de la pierre taillée.

3. Pierre taillée selon les revendications 1 ou 2, **caractérisée en ce que** la zone thermo-isolante (11) prend en compte entre 15 % et 20 % de l'épaisseur (d) de la pierre taillée.

4. Pierre taillée selon l'une des revendications précitées, **caractérisée en ce que** la zone exposée aux intempéries (12) prend en compte entre 20 % et 25 % de l'épaisseur (d) de la pierre taillée.

5. Pierre taillée selon une des revendications précitées, **caractérisée en ce que** les trous d'isolation (13) présentent un diamètre entre 5 mm et 10 mm.

6. Pierre taillée selon l'une des revendications précitées, **caractérisée en ce que** les trous d'isolation (13) sont agencés dans une rangée avec une distance au niveau du centre du quadrillage (a_{R}) régulière entre 10 mm et 20 mm.

7. Pierre taillée selon l'une des revendications précitées, **caractérisée en ce que** les trous d'isolation (13) sont disposés par rangées, décalées les uns par rapport aux autres, perpendiculairement par rapport à la direction de transfert de la chaleur (9).

8. Pierre taillée selon l'une des revendications précitées, **caractérisée en ce que** la distance au niveau du centre (a_{M}) entre les trous d'isolation (13) entre deux rangées voisines est entre 10 mm et 20 mm.

9. Pierre taillée selon l'une des revendications précitées, **caractérisée en ce que** les trous d'isolation (13) sont apposés verticalement de manière continue.
